# FASCICULE DE BREVET EUROPEEN

(11) **EP 1 249 889 B1**
(45) Date de publication et mention de la délivrance du brevet: **26.03.2008**
(21) Numéro de dépôt: 02290221.7
(22) Date de dépôt: 31.01.2002
(51) Int. Cl.: H01Q 1/24

(54) **Filtre hyperfréquence à résonateur diélectrique**
Mikrowellenfilter mit einem dielektrischen Resonator
Microwave filter with a dielectric resonator

(30) Priorité: 29.03.2001 FR 0104255
(43) Date de publication de la demande: 16.10.2002
(73) Titulaire: Alcatel Lucent, 75008 Paris (FR)
(72) Inventeur: Harel, Jean-Pierre, 22300 Lannion (FR)
(74) Mandataire: Sciaux, Edmond

(56) Documents cités:
- US-B1- 6 201 801
- KAJFEZ D., GUILLON P.: "Dielectric resonators" 1986 , ARTECH HOUSE, INC. , US, DEDHAM XP002204057 144130 * page 441; figure 9.10 *
- PATENT ABSTRACTS OF JAPAN vol. 013, no. 503 (E-844), 13 novembre 1989 (1989-11-13) & JP 01 200814 A (NIPPON TELEGR & TELEPH CORP), 14 août 1989 (1989-08-14)
- PATENT ABSTRACTS OF JAPAN vol. 016, no. 215 (E-1204), 20 mai 1992 (1992-05-20) & JP 04 035505 A (SUMITOMO ELECTRIC IND LTD), 6 février 1992 (1992-02-06)
- CROS D ET AL: "WHISPERING GALLERY DIELECTRIC RESONATOR FILTERS" 1996 IEEE MTT-S INTERNATIONAL MICROWAVE SYMPOSIUM DIGEST. SAN FRANCISCO, JUNE 17 - 21, 1996, IEEE MTT-S INTERNATIONAL MICROWAVE SYMPOSIUM DIGEST, NEW YORK, IEEE, US, vol. 2, 17 juin 1996 (1996-06-17), pages 603-606, XP000731941 ISBN: 0-7803-3247-4

## Description

La présente invention concerne un filtre et une antenne comportant un tel filtre, cette antenne étant utilisable notamment dans un réseau pour téléphones portables.

Une antenne de télécommunications émet et reçoit des ondes radioélectriques suivant des fréquences propres à un système de télécommunication exploité par cette antenne. Ainsi, une antenne destinée au système GSM ("Global System for Mobile Communications") utilise des ondes dont les fréquences sont comprises dans la bande 870-960 MHz.

La **figure 1** représente une installation qui comprend une station de base GSM, 10, et une antenne GSM, 14. Une station de base est habituellement disposée au sol, pour faciliter son entretien, alors qu'une antenne est généralement disposée en un endroit élevé - pylône, château d'eau, etc... - de façon à maximiser sa couverture d'émission et de réception. C'est pourquoi la station 10 est reliée à l'antenne 14 au moyen de câbles 16 transmettant les ondes radioélectriques entre ces deux organes.

Diverses interférences électromagnétiques, par exemple dues à des ondes émises par une autre antenne, détériorent les ondes ainsi transmises. En outre, les ondes produites par la station 10 peuvent comprendre des fréquences parasites extérieures à la bande des fréquences GSM. Un filtre 12 est donc placé entre la station de base 10 et l'antenne 14. Ce filtre 12 traite les ondes transmises par les câbles 16 de façon à atténuer les ondes dont la fréquence est hors de la bande exploitée par l'antenne 14. Le filtre 12 est, par exemple, du type dit "à air", c'est-à-dire formé d'une enceinte creuse à parois métalliques dont les dimensions sont telles que des ondes de fréquences déterminées s'atténuent par résonance lors de leur propagation dans l'enceinte.

La localisation des filtres à l'extérieur des antennes présente de nombreux inconvénients. Les câbles utilisés dans ces installations ont un coût élevé. Or leur utilisation est accrue par la localisation de filtres à l'extérieur des antennes. De plus, les opérations manuelles de raccordement des câbles aux filtres entraînent des coûts supplémentaires et des risques de détérioration des ces câbles et des filtres. L'utilisation de câbles entre les filtres et les antennes détériore les ondes transmises par ces câbles, suite aux pertes de transmission et aux perturbations extérieures dues notamment à des signaux rayonnés par d'autres antennes. Ces altérations sont indésirables, notamment pour les ondes envoyées à l'antenne, car ces dernières ne sont plus filtrées par la suite.

Le document US-6,201,801 décrit une antenne monobande dans laquelle un dispositif de filtrage, pour l'émission ou la réception, est disposé à l'intérieur du châssis ou boîtier comprenant les éléments rayonnants de l'antenne.

Par ailleurs,on connaît des antennes dites multibande, comprenant des éléments rayonnants utilisés respectivement pour différents systèmes de télécommunications. Pour une telle antenne multibande, il est nécessaire de prévoir des filtres, mais la réalisation de filtres incorpores au même châssis ou boîtier que l'antenne est particulièrement délicate à cause de l'encombrement des filtres. Par exemple, dans une antenne multibande comprend des éléments rayonnants GSM exploitant la bande 870-960 MHz, et des élément rayonnants pour le système DCS ("Digital Cellular System"), exploitant la bande 1710-1880 MHz, il faut prévoir un filtre GSM et un filtre DCS connectés respectivement aux éléments rayonnants GSM et aux éléments rayonnants DCS.

L'article de KAFEZ et al. intitulé "Dielectric resonators" (ARTECH HOUSE, 1986) décrit un filtre couplé à un circuit extérieur, comprenant des résonateurs diélectriques alignés, chacun des deux résonnateurs d'extrémité collaborant respectivement avec une ligne microbande.

Le but de l'invention est de proposer un filtre hyperfréquence qui puisse être incorporé facilement à une antenne multibande.

Un premier objet de l'invention est un filtre hyperfréquence, selon la revendication 1, comportant au moins deux résonateurs diélectriques, une microbande de transmission, et au moins une microbande latérale raccordée à la microbande de transmission, cette microbande latérate étant couplée avec ou moins deux résonateurs diélectriques, de façon à pouvoir résonner avec ces deux résonateurs diélectriques, caractérisé en ce que le filtré comprend une pluralité de microbandes latérales formant les branches d'une suite de U, deux U successifs ayant une branche commune, et un résonateur placé entre les branches du U.

Le filtre ainsi caractérisé permet d'incorporer des fibres au châssis ou au boîtier d'une antenne parce que la collaboration d'au moins deux résonateurs avec une même microbande permet d'obtenir un filtre plus compact, à performances égales, par rapport à une combinaison de filtres indépendants compot'tant chacun un résonateur diélectrique collaborant avec une seule microbande latérale,

Selon un mode de réalisation particulier, le centre d'un résonateur diélectrique est équidistant de deux branches d'un U.

Dans une réalisation préférée, les résonateurs diélectriques utilisés ont une permittivité relative élevée, de préférence au moins égale à 10.

Avantageusement, le filtre peut comporter des éléments de réglage pouvant être arbitrairement déplacés par rapport aux résonateurs diélectriques de façon à modifier les fréquences de résonance respectives de ces résonateurs diélectriques.

Par ailleurs; selon une réalisation préférée, les branches d'une microbande latérale ont une longueur égale à 3λₘ/4, où λₘ est une longueur d'onde à atténuer.

Un second objet de l'invention est une antenne hyperfréquence comportant des éléments rayonnants et au moins un filtre situé dans un même châssis ou boîtier, caractérisée en ce qu'elle comporte un filtre selon l'une des revendications 1 à 7.

Selon un mode de réalisation particulier, l'antenne comporte une protection radioélectrique pour le filtre.

D'autres caractéristiques et avantages de l'invention apparaîtront avec la description de certains de ses modes de réalisation, celle-ci étant effectuée à titre descriptif et non limitatif en se référant aux dessins ci-annexés sur lesquels :
- la figure 1, déjà décrite, représente une installation d'antenne,
- la figure 2, représente un filtre de type connu, à microbande et résonateur diélectrique,
- la figure 3 représente une vue partielle de l'intérieur d'un exemple de réalisation d'antenne, comprenant deux filtres selon l'invention.

Un filtre connu, à microbande et à résonateur diélectrique unique, est représenté sur la **figure 2****.** Ce filtre comprend une microbande dite de transmission 20 constituant une ligne de transmission pour des ondes radioélectriques. Une microbande latérale 22 forme une branche orthogonale ayant une extrémité libre et une extrémité raccordée à cette microbande 20 en un point de branchement 23. La microbande latérale 22 a une longueur de 3λ₂₂/4, où λ₂₂ représente une longueur d'onde de propagation de certaines ondes transmises par la microbande 20. La microbande latérale 22 est disposée de façon à être couplée ave un résonateur diélectrique 24.

Pour guider les ondes radioélectriques, ces microbandes 20 et 22 sont constituées d'un matériau conducteur, tel qu'un métal, déposé sur un matériau isolant. La microbande latérale 22 atténue des ondes de longueur d'onde λ₂₂ transmises par la microbande de transmission 20 en dissipant leur énergie par un phénomène de résonance à une fréquence correspondant à cette longueur d'onde λ₂₂.

Par ailleurs, le centre du résonateur diélectrique 24 est placé à une distance λ₂₂/4 du point de raccordement 23 de la microbande 20 et de la microbande 22. Ce résonateur 24 atténue des ondes de longueur d'onde λ_{22/24} transmises par la microbande de transmission 20, en résonnant avec la microbande latérale 22 à une fréquence correspondant à une longueur d'onde λ_{22/24}.

Cette longueur d'onde λ_{22/24} est proche de λ₂₂. Par exemple, pour des longueurs d'ondes de l'ordre de 1 millimètre, on observe des différences (λ₂₂ - λ_{22/24}) de l'ordre de quelques centièmes de millimètres. Un tel filtre atténue donc une gamme étroite de longueurs d'ondes comprises entre les longueurs d'ondes λ₂₂ et λ_{22/24}. Pour atténuer une gamme plus large de longueurs d'ondes, avec ce type de filtre, une pluralité de tels filtres devrait être utilisée. La taille de cette pluralité de filtres serait alors trop importante par rapport à l'espace disponible à l'intérieur du châssis ou boîtier d'une antenne.

Selon l'invention, on réalise un filtre à microbandes comprenant une microbande de transmission, au moins une microbande latérale constituant une branche, et au moins deux résonateurs diélectriques couplés à une même microbande latérale. On constate alors que la gamme des longueurs d'ondes filtrées par ce seul filtre est étendue, au prix d'une augmentation de l'encombrement qui est plus faible que si on utilisait deux ou plus de deux filtres indépendants constitués chacun d'un résonateur diélectrique couplé à une seule branche.

La **figure 3** représente une vue partielle de l'intérieur d'une antenne multibande GSM/DCS, 30, qui comprend deux filtres 32, 34 selon l'invention. Cette antenne 30 comprend des éléments rayonnants 40 GSM émettant et recevant des ondes radioélectriques dans la bande GSM, et des éléments rayonnants 44 DCS effectuant ces mêmes fonctions dans la bande des fréquences DCS. Sur la figure 3, un seul élément rayonnant 40 GSM et un seul élément rayonnant 44 DCS sont représentés. Les éléments rayonnants 44 DCS et 40 GSM sont reliés à des stations de base (non montrés) extérieures à l'antenne 30. La station de base GSM est connectée à des entrées 48 et 50 de l'antenne 30, tandis que la station de base DCS est reliée à des entrées 46 et 52.

L'utilisation de deux entrées d'alimentation pour un même dispositif d'éléments rayonnants est due à la nature des éléments rayonnants utilisés. En effet, chaque élément rayonnant 40 ou 44, dont le fonctionnement est décrit par exemple dans le brevet US 6.025.798, est équivalent à deux dipôles placés à 90 degrés l'un de l'autre, chacun de ces dipôles étant indépendant de l'autre. Grâce à un tel décalage de 90°, ces dipôles assurent une transmission convenable de signaux, quelle que soit la position d'une antenne émettrice ou réceptrice par rapport à ces éléments rayonnants.

Pour filtrer les ondes transmises entre la station de base GSM et les éléments rayonnants 40, l'entrée 48 est reliée à un filtre selon l'invention, 32 ; tandis que l'entrée 50 est reliée à un filtre selon l'invention, 34. Ces filtres 32 et 34 sont à l'intérieur du châssis ou boîtier 70 de l'antenne 30.

Les filtres 32 et 34 étant identiques, seule la description du filtre 32 est effectuée ci-dessous. Ce filtre 32 a une entrée 51 reliée à l'entrée GSM, 48, de l'antenne. Cette entrée 51 est constituée par une première extrémité 54 d'une microbande de transmission 56. L'autre extrémité, 55, de cette microbande de transmission 56 est reliée, par des moyens non représentés à l'un des éléments rayonnants GSM, 40.

La microbande de transmission 56 est constituée d'un matériau conducteur, par exemple un métal, disposé sur un matériau isolant. Elle est reliée à trois microbandes latérales 58, 60 et 62 constituant des branches disposées transversalement par rapport à cette microbande 56, et ayant la même largeur et la même nature que cette dernière. Plus précisément, une première extrémité de la microbande latérale 58 est raccordée à l'extrémité 51 de la microbande de transmission 56; une première extrémité de la microbande latérale 60 est raccordée à une partie centrale 61 de la microbande de transmission 56 ; et une première extrémité de la microbande latérale 62 est raccordée à l'autre extrémité 55 de la microbande 56. Dans cet exemple de réalisation, les secondes extrémités des microbandes 58, 60, 62 ne sont raccordées à rien.

Les résonateurs 64 et 66 sont réalisés de manière classique. Ce sont des cylindres de céramiques constituées d' alliages contenant du magnésium, du calcium, du titane, du baryum, du zinc, du zirconium, ou de l'étain. Ces céramique ont des constantes diélectriques εᵣ élevées, c'est-à-dire au moins égales à 10.

Les microbandes 58, 60, 62, et les résonateurs diélectriques 64 et 66, ont des caractéristiques et sont disposés de façon telle que certaines fréquences sont atténuées par une dissipation d'énergie due aux résonances des microbandes latérales 58, 60, 62 et des résonateurs 64 et 66 couplés avec ces microbandes latérales 58, 60 , 62. En particulier, la microbande latérale 60 est couplée à la fois avec le résonateur 64 et avec le résonateur 68.

Dans cet exemple de réalisation, les microbandes 58, 60 et 62 ont une longueur sensiblement égale à 3λₘ/4, où λₘ représente une longueur d'onde à atténuer.

La microbande 58 atténue les ondes de longueurs d'onde λₘ en résonnant à la fréquence correspondant à cette longueur d'onde λₘ.

Le résonateur 64 est équidistant des microbandes 58 et 60, et son centre est distant de λₘ/4 de l'extrémité 51 de la microbande 56, c'est-à-dire de la jonction entre la microbande 56 de transmission et la microbande latérale 58. Ce résonateur 64 résonne alors suivant une longueur d'onde λ_{m/64} avec la microbande 58. Cette résonance dissipe l'énergie des ondes de longueur d'onde λ_{m/64}, atténuant ainsi ces dernières.

La microbande latérale 60 atténue aussi des ondes par résonance. Toutefois, on constate expérimentalement que cette résonance s'effectue à une longueur d'onde λ₆₀ décalée de la longueur d'onde λₘ. En outre, le résonateur 64 est aussi couplé avec la microbande latérale 60. Le résonateur 64 dissipe alors une énergie associée à une longueur d'onde λ_{60/64} par résonance, atténuant ainsi les ondes transmises avec cette longueur d'onde λ_{60/64}.

Le résonateur 66 est équidistant des microbandes latérales 60 et 62. Son centre est distant de λₘ/4 du branchement 61, c'est-à-dire de la jonction entre la microbande 56 de transmission et la microbande latérale 60. Ses caractéristiques sont choisies telles que ce résonateur 66 résonne avec la microbande 60 à une fréquence correspondant à une longueur d'onde λ_{60/66}. Le résonateur 66 dissipe alors une énergie associée à une longueur d'onde λ_{60/66} par résonance, atténuant ainsi les ondes transmises avec cette longueur d'onde λ_{60/66}.

Les ondes transmises par la microbande de transmission 56 sont ensuite filtrées par la microbande latérale 62. En effet, cette microbande 62 atténue des ondes transmises avec une longueur d'onde λ₆₂ en dissipant de l'énergie par résonance à cette longueur d'onde.

En outre, le centre du résonateur 66 est distant de λₘ/4 du point de branchement 55 de la microbande latérale 62. Le résonateur 66 résonne avec la microbande 62 à une fréquence correspondant à une autre longueur d'onde λ_{62/64}. Le résonateur 66 dissipe alors une énergie associée à une longueur d'onde λ_{62/64} par résonance, atténuant ainsi les ondes transmises avec cette longueur d'onde λ_{62/64}.

Ainsi les ondes transmises par la microbande de transmission 56 sont atténuées suivant une série de longueurs d'ondes couvrant une bande étendue.

De façon expérimentale, on observe qu'une bande de fréquences d'une largeur relative comprise entre 1 et 5 % de la fréquence centrale est atténuée, la largeur relative d'une bande étant définie par : $\left({λ}_{max}-{λ}_{min}\right) / \left(\left({λ}_{max}+{λ}_{min}\right)/2\right)$
où λₘₐₓ représente la plus grande longueur d'onde atténuée et λₘᵢₙ est la plus petite longueur d'onde atténuée, à - 3 dB d'atténuation.

Ce filtre effectue donc une fonction équivalente à plusieurs filtres à de type connu, c'est-à-dire associant un résonateur à une seule microbande de branchement. Mais, grâce à un nombre réduit de résonateurs diélectriques, et de branches, pour des performances égales, la taille du filtre est compatible avec l'espace restreint disponible à l'intérieur des châssis ou boîtiers d'antennes.

Dans une variante non représentée, les microbandes latérales 58, 60 et 62 ont une longueur de 3λₘ/4 et leurs secondes extrémités sont reliées à la masse. Dans ce cas, les centres des résonateurs 64 et 66 sont disposés de façon à être distants de λₘ/2 des points de branchement respectifs entre la microbande de transmission 56 et les microbandes latérales 58, 60, 62, pour pouvoir résonner avec ces microbandes latérales 58, 60, 62.

Pour permettre d'adapter le filtrage du filtre 32 à différentes longueurs d'onde, le filtre 32 comprend deux éléments de réglage 68 situés respectivement à proximité des résonateurs 64 et 66, et modifiant une longueur d'onde atténuée par résonance. Plus précisément, ces éléments 68 sont des conducteurs reliés à la masse, et qui influent sur l'effet capacitif du résonateur. En effet, ce dernier peut être modélisé comme un circuit comportant une résistance, une inductance, et un condensateur en parallèle sur cette inductance. Approcher un élément conducteur 68 d'un résonateur provoque une augmentation de son effet capacitif et, en conséquence, une modification de la fréquence de résonance.

Dans cet exemple de réalisation, le filtre 32 est protégé des ondes radioélectriques, et notamment des ondes émises par les éléments rayonnants 40 GSM et 44 DCS de l'antenne, par un capot de protection 31, métallique et recouvrant l'ensemble des éléments constitutifs du filtre 32.

Le filtre 32 étant proche des éléments rayonnants 40 GSM et 44 DCS, la dégradation et les pertes des ondes transmises par les liaisons reliant ces éléments rayonnants au filtre sont moindres que lorsque le filtre est situé à l'extérieur du châssis ou capot de l'antenne.

L'utilisation de résonateurs constitués de matériaux ayant des constantes diélectriques élevées engendre une amélioration de la réjection, la réjection pouvant être meilleure que -20 dB, nettement accrue par rapport à celle des filtres à microbandes sans résonateur diélectrique, procurant une réjection de l'ordre de -5 dB.

En termes de facteur de qualité Q, un filtre à microbandes couplées avec des résonateurs diélectriques atteint des valeurs de 500 ou 1000, tandis que des filtres sans résonateurs diélectriques procurent des valeurs de 50 à 200.

Ces atténuations élevées sont particulièrement utiles dans le cas de systèmes de télécommunications fonctionnant suivant des bandes de fréquence proches. En effet, dans ce cas, les éléments rayonnants utilisant une première bande de fréquence détériorent les transmissions effectuées suivant une deuxième bande voisine de cette première bande, et réciproquement. Cette situation se présente par exemple quand on prévoit simultanément des transmissions DCS (exploitant la bande 1710-1880 MHz) et UMTS ("Universal Mobile Telecommunication System" utilisant la bande de fréquences 1910-2100 MHz).

La présente invention est susceptible de nombreuses variantes. Ainsi, dans une variante non représentée, les filtres 32 et 34 sont placés au dos de l'antenne, c'est-à-dire derrière un plan métallique supportant les éléments rayonnants sur sa face avant.

## Revendications

1. Filtre hyperfréquence (32) comportant au moins deux résonateurs diélectriques (64, 66), une microbande de transmission (56), et au moins trois microbandes latérales (58, 60, 62) raccordées à la microbande de transmission, et dont au moins une de ces microbandes latérales (60) étant couplée avec au moins deux des dits résonateurs diélectriques (64, 66) de façon à pouvoir résonner avec ces deux résonateurs diélectriques, les dites microbandes latérales (58, 60, 62) forment les branches d'une suite de U, deux U successifs ayant une branche commune, et un et un seul résonateur étant placé entre les branches de chaque U.

2. Filtre selon la revendication 1, dans lequel le centre de chaque résonateur diélectrique est équidistant de deux branches (58, 60, 62) d'un U.

3. Filtre selon la revendication 1, dans lequel chaque résonateur diélectrique a une permittivité relative élevée, au moins égale à 10.

4. Filtre selon la revendication 1, comportant en outre des éléments de réglage (68) pouvant être arbitrairement déplacés par rapport aux résonateurs diélectriques (64, 66) de façon à modifier les fréquences de résonance respectives de ces résonateurs diélectriques.

5. Filtre selon la revendication 1 dans lequel chaque microbande latérale (58, 60, 62) a une longueur sensiblement égale à 3λₘ/4, où λₘ représente une longueur d'onde à atténuer.

6. Antenne hyperfréquence (30) comportant des éléments rayonnants (40 ,44) et au moins un filtre (55 à 66) situé dans un même châssis ou boîtier (70), et comportant en outre un filtre (32) selon l'une des revendications 1 à 5.

7. Antenne selon la revendication 6, comportant une protection radioélectrique (31) pour le fïltre.

8. Antenne selon la revendication 6, comprenant des éléments rayonnants (40 ; 44) travaillant dans des bandes de fréquences différentes.

## Claims

1. Microwave filter (32) including at least two dielectric resonators (64, 66), a transmission microstrip (56), and at least three lateral microstrips (58, 60, 62) connected to the transmission microstrip, at least one of the lateral microstrips (60) thereof being coupled to at least two of said dielectric resonators (64, 66) so that it can resonate with these two dielectric resonators, said lateral microstrips (55, 60, 62) form the branches of a series of U-shapes, two successive U-shapes have a common branch, and only one resonator is placed between the branches of each U-shape.

2. Filter according to claim 1 wherein the centre of each dielectric resonator is equidistant from two branches (58, 60, 62) of a U-shape.

3. Filter according to clairn1 wherein each dielectric resonator has a relative permittivity of not less than 10,

4. Filter according to claim 1 further including adjustment elements (68) adapted to be moved arbitrarily relative to the dielectric resonators (64, 66) to modify respective resonant frequencies of said dielectric resonators.

5. Filter according to claim 1 wherein each lateral microstrip (58, 60, 62) has a length substantially equal to 3λₘ/4 where λₘ represents a wavelength to be attenuated.

6. Microwave antenna (30) including radiating elements (40, 44) and at least one filter (55 to 66) according to any of claims 1 to 5 in a common chassis or housing (70).

7. Antenna according to claim 6 including radio frequency protection (31) for the filter.

8. Antenna according to claim 6 including radiating elements (40, 44) operating in different frequency bands.

## Patentansprüche

1. Mikrowellenfilter (32), das mindestens zwei dielektrische Resonatoren (64,66), einen Überttagungsmikwstreifun (36) und mindestens drei seitliche Mikrostreifen (58,60, 62) einer dieser seitlichen Mikrostreifen (60) mit mindestens zwei dieser dielektrischen Resonatoren (64, 66) gekoppelt ist, so dass er mit diesen beiden dielektrischen Resonatoren resonieren kann, wobei diese seitlichen Mikrostreifen (58, 60, 62) die Äste einer Folge von U bilden, wobei zwei aufeinander folgende U einen gemeinsamen Ast haben und ein Resonator allein zwischen den Ästen jedes U angeordnet, ist.

2. Filter-gemäß Anspruch 1, bei dem die Mitte jedes dielektrischen Resonators abstandsgleich von zwei Ästen (38, 60, 62) eines U ist,

3. Filter gemäß Anspruch 1, bei dem jeder dielektrische Resonator eine hohe relative Dielektrizitätskonstante, mindestens gleich 10, hat.

4. Filter gemäß Anspruch 1, das außerdem Elemente zur Regelung (68) einschließt, die bezogen auf die dielektrischen Resonatoren (64, 66) beliebig verschoben werden können, so dass die jeweiligen Resonanzfrequenzen dieser dielektrischen Resonatoren modifiziert werden.

5. Filter gemäß Anspruch 1, bei dem jeder seitliche Mikrostreifen (58, 60, 62) eine Länge etwa gleich 3λₘ/4 hat, wobei λₘ eine Wellenlänge darstellt, die abgeschwächt werden soll.

6. Mikrowellenantenne (30), die strahlende Elemente (40, 44) und mindestens ein Filter (55 bis 66) einschließt, das in ein und demselben Rahmen oder Gehäuse (70) liegt, und außerdem ein Filter (32) gemäß einem der Ansprüche 1 bis 5 einschließt.

7. Antenne gemäß Anspruch 6, die eine Funkwellensicherung (31) für das Filter einschließt.

8. Antenne gemäß Anspruch 6, die strahlende Elemente (40, 44) einschließt, welche in unterschiedlichen Frequenzbändern arbeiten.
